# EUROPÄISCHE PATENTSCHRIFT

(11) **EP 3 319 901 B1**
(45) Veröffentlichungstag und Bekanntmachung des Hinweises auf die Patenterteilung: **21.08.2019**
(21) Anmeldenummer: 16762756.1
(22) Anmeldetag: 31.08.2016
(51) Int. Cl.: B66F 7/06

(54) **HUBVORRICHTUNG**
LIFTING DEVICE
DISPOSITIF DE LEVAGE

(30) Priorität: 04.09.2015 EP 15183810
(43) Veröffentlichungstag der Anmeldung: 16.05.2018
(73) Patentinhaber: Siemens Aktiengesellschaft, 80333 München (DE)
(72) Erfinder: WALTHER, Steven, 07318 Saalfeld (DE)
(86) Internationale Anmeldenummer: PCT/EP2016/070457
(87) Internationale Veröffentlichungsnummer: WO 2017/037085

(56) Entgegenhaltungen:
- EP-A1- 2 719 653
- CN-A- 103 011 013
- FR-A1- 2 912 393
- GB-A- 2 179 016
- JP-A- S56 122 798
- JP-U- S53 165 591
- US-A- 2 132 343
- US-A- 4 886 145

## Beschreibung

Die Erfindung betrifft eine Hubvorrichtung für eine industrielle Bearbeitungsstation gemäß dem Oberbegriff des Patentanspruchs 1.

Die verfügbare Technologie im Bereich der Hebetechnik ist breit gefächert und bietet je nach Applikationsfall unterschiedlichste Realisierungsmodelle. Speziell die hohen Anforderungen an die Zuverlässigkeit einer Hubvorrichtung in rauen Fertigungsumgebungen, wie sie beispielsweise in Schweißstationen einer automobilen Fertigungslinie vorzufinden sind, verlangen vorzugsweise einfache und robuste Systemlösungen. Dies betrifft insbesondere Hubtische, die in der Serienfertigung von Kraftfahrzeugen zur vertikalen Förderung von Rohkarossen an Bearbeitungsstationen eingesetzt werden.

Zum Stand der Technik gehören Hubvorrichtungen, die eine oder mehrere gleichschenklige Geradschubkurbeln zur Führung eines vertikalbeweglichen Lastaufnahmekörpers aufweisen, wobei sich deren Gestaltung und Verwendung voneinander unterscheiden.

Die CN 103011013 A beschreibt eine Hubvorrichtung, die zwei lastaufnehmende und als Schwingen ausgeprägte Hubelemente und eine gleichschenklige Geradschubkurbel aufweist. Der Lastaufnahmekörper stützt sich dabei auf die beiden Schwingen über deren Führungen ab, sodass durch die mit dem Lastaufnahmekörper verbundene gleichschenklige Geradschubkurbel eine horizontale Verschiebung des Lastaufnahmekörpers verhindert wird. Die vertikale Hubbewegung wird somit allein von den beiden Schwingen umgesetzt. Demzufolge werden nur die vom Lastaufnahmekörper ausgehenden horizontalen Kräfte über diese gleichschenklige Geradschubkurbel aufgenommen. Neben dem für die Schwingen vorzusehenden Bauraum muss hier zudem Bauraum für die gleichschenklige Geradschubkurbel vorgehalten werden.

In der EP 2 719 653 A1 wird ein motorisch in vertikaler Richtung höhenverstellbarer Hubtisch zur Verwendung im Karosseriebau der Kfz-Industrie beschrieben, welcher zwei in vertikaler Richtung hubbewegliche gleichschenklige Geradschubkurbeln aufweist, wobei die Stützhebel der gleichschenkligen Geradschubkurbeln an einem Ende mit den Lenkerelementen und am jeweiligen anderen Ende mit einer Schwenkwelle eines Getriebes verbunden sind. Beide Getriebe sind über eine Gelenkwelle synchron angetrieben. Zwischen dem Lastaufnahmekörper und einem Grundgestell stützen sich ggf. mittelbar zwei Druckfederelemente unter federnder Vorspannung ab, die einen erheblichen Teil des von dem Lastaufnahmekörper auf die Lenkerelemente übertragenen Gewichts aufnehmen.

Dabei ist jedoch von Fall zu Fall abzuwägen, in welcher Relation sich das Gewicht des Lastaufnahmekörpers zu dem Gewicht des Transportguts verhält, in welchem Maß die Getriebegröße durch die Druckfederelemente beeinflusst wird und ob sich der zusätzlich aufzubringende Fertigungsaufwand in die Herstellung von zwei Druckfederelementen und deren Anbindungsstellen wirtschaftlich rentieren kann. Diese Bauart verlangt zwei fertigungsaufwendige Getriebe mit hohen Übersetzungsverhältnissen, die ein entsprechend hohes Drehmoment aufbringen müssen, um den Lastaufnahmekörper mit Transportgut über die gleichschenkligen Geradschubkurbel vertikal zu verfahren.

Es wird in der FR 2 912 393 A1 eine Hubvorrichtung beschrieben, bei der ein Lastaufnahmekörper in vertikaler Richtung verfährt, indem mindestens eine an dem Lastaufnahmekörper angreifende Schwinge betätigt wird. Das als Festlager ausgeführte vertikale Führungssystem ist dabei nicht unmittelbar mit dem Antriebsstrang verbunden, welcher die Schwinge bzw. Schwingen betätigt.

Bei der Verwendung von nur einer Schwinge ist das vertikale Führungssystem des Festlagers sehr biege- und verwindungssteif zu gestalten, da allein dieses das Kippen des Lastaufnahmekörpers um den Gelenkpunkt der Schwingenführung verhindern und so den Lastaufnahmekörper mit Transportgut horizontal in Waage halten muss. Beim stationsweisen Überfördern des Transportguts, wie es in automobilen Fertigungslinien der Fall ist, entstände durch die ungleiche Lastverteilung ein hohes Kippmoment um den Gelenkpunkt der Schwingenführung, was leicht zu einem nicht gewünschten Absacken der Enden des Lastaufnahmekörpers führen kann. Das Hinzufügen einer zweiten oder gar dritten mit dem Antriebsstrang verbundenen Schwinge und/oder eines zusätzlichen vertikalen Führungssystems erhöht zwar die Kippstabilität dieses Systems in hohem Maße, jedoch auch den Fertigungsaufwand wesentlich.

Die JP S53165591 U betrifft eine Hubvorrichtung mit einer gleichschenkligen Geradschubkurbel als Vertikalführung, welche durch das Betätigen eines an der geradlinig geführten Lenkerführung angreifenden Zugmittels bewegt wird. Eine Verbindung zwischen dem Loslager und der gleichschenkligen Geradschubkurbel als Festlager wird durch ein ebenfalls an der Lenkerführung angreifendes Zugmittel hergestellt. Diese von der Lenkerführung auf das Zugmittel übertragene geradlinige Bewegung wird durch ein aufwendig gestaltetes Loslager in einen vertikalen Hub umgelenkt. Das Loslager setzt sich aus drei über Gelenke miteinander verbundenen Stützelementen zusammen, wobei das obere mit dem Lastaufnahmekörper in Kontakt stehende Stützelement linear geführt ist und das untere Stützelement einen Hebel darstellt, welcher schwenkbeweglich über eine Achse mit einer am Boden befestigten Abstützung kontaktiert ist. Dabei dient das mittlere Stützelement lediglich als Verbindungselement. Die geradlinige Bewegung des Zugmittels kann durch eine Zahnstangeneinheit in eine Drehbewegung an der Achse des unteren Stützelementes umgewandelt werden. Die vertikale Hubhöhe wird durch die Länge des schwenkbeweglichen Hebels mitbestimmt, welcher sich zusammen mit dem linear geführten Stützelement ungünstig auf die Bauhöhe der Hubvorrichtung auswirkt.

Es ist somit eine Aufgabe der vorliegenden Erfindung, eine Hubvorrichtung vorzuschlagen, welche geringe Bauhöhen ermöglicht und vor allem durch ihre Einfachheit ökonomische Attraktivität bietet.

Die Aufgabe wird durch die Merkmale des Patentanspruchs 1 gelöst.

Dabei wird eine Hubvorrichtung für eine industrielle Bearbeitungsstation, insbesondere ein Hubtisch für die Förderung einer Rohkarosse in der Kraftfahrzeug-Serienfertigung, vorgeschlagen, wobei die Hubvorrichtung zur Förderung eines Werkstücks auf einem in rein vertikaler Richtung bewegten Oberrahmen ausgestaltet ist. Dabei weist die Hubvorrichtung eine mit einem motorischen Antriebselement betätigte gleichschenklige Geradschubkurbel als erste Vertikalführung auf. Dabei ist die aus einer Festlagerschwinge mit deren Schwingenlager, einem Lenker mit dessen Lenkerführung, einem Lenkermittengelenk und einem mit dem Oberrahmen verbunden Festlagergelenk bestehende gleichschenklige Geradschubkurbel in der Art ausgebildet, dass diese durch das Betätigen der an der Festlagerschwinge angreifenden Zugstange bewegt wird. Insbesondere durch den Einsatz einer gleichschenkligen Geradschubkurbel, die in der Literatur auch als "Scott-Russel-Mechanismus" bekannt ist, ist eine einfache und effektive Variante eines vertikalen Führungssystems gegeben, welche geringe Bauhöhen bei minimalem Fertigungsaufwand ermöglicht. Wegen der geringen Anzahl der am vertikalen Hub beteiligten Hubelemente, als auch wegen der möglichen einfachen fertigungstechnischen Gestaltung dieser Hubelemente kann im Vergleich zum Stand der Technik die Systemkomplexität minimiert und damit signifikanten Vorteile erzielt werden. Dazu gehören eine flache, kompakte und robuste Bauweise, eine einfache und kostengünstige Fertigung, eine hohe Anlagenverfügbarkeit, geringer Verschleiß sowie minimaler Wartungs- und Instandhaltungsaufwand. Gerade diese Merkmale sind in der Kraftfahrzeug-Serienfertigung von großer Bedeutung.

Vorteilhafte Ausgestaltungen der erfindungsgemäßen Lösung sind in den abhängigen Patentansprüchen angegeben. Die dabei beschriebenen Merkmale und deren Vorteile können sowohl einzeln, als auch in sinnvoller Kombination miteinander realisiert sein.

Vorteilhaft ist zur Erreichung einer hohen mechanischen Stabilität zumindest eine zweite Vertikalführung vorgesehen, wobei als die zweite Vertikalführung besonders vorteilhaft eine Loslagerschwinge vorgesehen sein kann. Dabei ist vorteilhaft auch die zweite Vertikalführung von demselben motorischen Antriebselement betätigt, wie die erste.

Ebenso können vorteilhaft zumindest zwei parallel angeordnete zweite Vertikalführungen mit koaxialer Anordnung der Gelenke vorgesehen sein. Dabei sind in einer vorteilhaften Variante die erste und die zweite Vertikalführung mittels einer Zugstange zur synchronisierten Vertikalbewegung miteinander verbunden und vorzugsweise ist das motorische Antriebselement mittels einer Antriebsstange über eine der Vertikalführungen mit der Zugstange verbunden.

Eine geringe Bauhöhe ergibt sich, indem das motorische Antriebselement in horizontaler Richtung außerhalb einer von dem Oberrahmen abgedeckten Grundfläche angeordnet ist.

Wegen der Einfach- und Robustheit sowie der Wartungs- und Instandhaltungsfreundlichkeit kommt vorzugsweise eine Exzenter-Antriebsscheibe in Verbindung mit einem Synchron- oder Asynchron- Getriebemotor zum Einsatz, wobei dieser vorzugsweise über eine mechanische Haltebremse verfügt.

Das erforderliche Drehmoment des Antriebs und die Belastung der lastführenden Elemente kann vorteilhaft weiter verringert werden, indem zumindest ein Massenausgleichssystem vorgesehen ist. Dabei kann das Massenausgleichssystem als Energiespeicher eine mechanische Feder oder eine pneumatische oder hydropneumatische Speichereinrichtung umfassen.

Ein Ausführungsbeispiel der erfindungsgemäßen Hubvorrichtung wird nachfolgend anhand der Zeichnungen erläutert.

Dabei zeigen:
- Figur 1: eine schematische Schnittzeichnung einer erfindungsgemäßen Hubvorrichtung in einer oberen Stellung, und
- Figur 2: eine perspektivische Ansicht einer Ausführungsform der erfindungsgemäßen Hubvorrichtung.

Die Bezugszeichen sind dabei wie folgt definiert:

| | | | |
|---|---|---|---|
| 1 | Festlagergelenk | 8 | Oberrahmen |
| 2 | Lenkermittengelenk | 9 | Zugstange |
| 3 | Lenker | 10 | Loslagerführung |
| 4 | Schwingenlager | 11 | Loslagerschwinge |
| 5 | Lenkerführung | 12 | Antriebsstange |
| 6 | Festlagerschwinge | 13 | Antriebseinheit |
| 7 | Lagerstelle | 14 | Massenausgleichselement |

Je nach Ausführung kann die Befestigung der Fest- und Loslageranordnung samt der Antriebseinheit mit Massenausgleichselement direkt auf dem Fundament oder zusätzlich auf einem gemeinsamen Grundrahmen (in der Figur 1 nicht dargestellt) erfolgen.

Eine erste Vertikalführung ist in der linken Hälfte der Figur 1 zu sehen und verkörpert die Festlagerseite der Hubvorrichtung. Sie besteht aus einem Lenker 3, welcher über das Festlagergelenk 1 mit dem Oberrahmen 8 und über eine Lenkerführung 5 mit dem Grundrahmen verbunden ist, wobei der Oberrahmen vorzugsweise als Rollenbahn mit Laufrollen zum Fördern eines Transportguts ausgebildet ist.

Der Lenker wiederum interagiert über das mittig zwischen Festlagergelenk und Lenkerführung sitzende Lenkermittengelenk 2 mit der Festlagerschwinge 6. Die Schwingenlager 4 bilden dabei den Drehpunkt für die Fest- als auch für die Loslagerschwinge 11.

Das Loslager besteht aus einer Loslagerschwinge 11, an deren oberem Ende eine Loslagerführung 10 ausgebildet ist, die den Kontakt zum Oberrahmen herstellt. An der Loslagerschwinge sind mehrere Lagerstellen 7 vorhanden, die eine koaxiale Anordnung zum Drehpunkt 4 der Schwinge 11 aufweisen. Dadurch kann einerseits die Anbindung der Zugstange 9, welche eine Verbindung zur gleichschenkligen Geradschubkurbel herstellt, und andererseits der Anschluss einer Antriebsstange 12 und ggf. eines optionalen Massenausgleichselements 14 an die Hebelmechanik realisiert werden.

Die aktive Komponente des erfindungsgemäßen Hubtisches bildet die elektromotorische Antriebseinheit 13. Zur Realisierung der von dieser Antriebseinheit ausgehenden Vorschubbewegung stehen verschiedene technische Lösungen zur Verfügung. Zu erwähnen sind an dieser Stelle Lineareinheiten in Form von Gewinde-, Riemen,- und Zahnstangentrieben bzw. Hubwalzen, aber auch die oben bereits genannte, am Getriebemotor befestigte Exzenter- Antriebsscheibe.

Aufgrund der Einfach- und Robustheit sowie der Wartungs- und Instandhaltungsfreundlichkeit kommt vorzugsweise eine Exzenter- Antriebsscheibe in Verbindung mit einem Synchron- oder Asynchron- Getriebemotor zum Einsatz, wobei dieser über eine mechanische Haltebremse verfügt.

Nicht zuletzt wegen der geringen Anzahl der am vertikalen Hub beteiligten Hubelemente (1-13) als auch wegen der möglichen einfachen fertigungstechnischen Gestaltung dieser Hubelemente konnte im Vergleich zum Stand der Technik die Systemkomplexität minimiert und damit die nachfolgenden signifikanten Vorteile erzielt werden:
- Flache, kompakte und robuste Bauweise
- Einfache und kostengünstige Fertigung
- Hohe Anlagenverfügbarkeit
- Geringer Verschleiß
- Minimaler Wartungs- und Instandhaltungsaufwand.

Gerade diese Merkmale sind in der Kraftfahrzeug-Serienfertigung von großer Bedeutung.

## Patentansprüche

1. Hubvorrichtung für eine industrielle Bearbeitungsstation,
insbesondere ein Hubtisch für die Förderung einer Rohkarosse in der Kraftfahrzeug-Serienfertigung,
wobei die Hubvorrichtung zur Förderung eines Werkstücks auf einem in rein vertikaler Richtung bewegten Oberrahmen (8) ausgestaltet ist,
wobei die Hubvorrichtung eine mit einem motorischen Antriebselement (13+6, 7, 9, 12) betätigte gleichschenklige Geradschubkurbel als erste Vertikalführung und eine Loslagerschwinge (11) mit deren Führung (10) als zweite von dem gleichen Antriebselement (13+7, 12) betätigte Vertikalführung aufweist,
**dadurch gekennzeichnet,**
**dass** die aus einer Festlagerschwinge (6) mit deren Schwingenlager (4), einem Lenker (3) mit dessen Lenkerführung (5), einem Lenkermittengelenk (2) und einem mit dem Oberrahmen (8) verbunden Festlagergelenk (1) bestehende gleichschenklige Geradschubkurbel in der Art ausgebildet ist, dass diese durch das Betätigen der an der Festlagerschwinge (6) angreifenden Zugstange (9) bewegt wird.

2. Hubvorrichtung nach Patentanspruch 1,
**dadurch gekennzeichnet,**
**dass** das elektromotorische Antriebselement (13+7, 12) eine Exzenter-Antriebsscheibe zur Kraftübertragung zu der Vertikalführung (10, 11) aufweist.

3. Hubvorrichtung nach Patentanspruch 1 und 2,
**dadurch gekennzeichnet,**
**dass** zumindest ein Massenausgleichssystem (14) vorgesehen ist.

## Claims

1. Lifting apparatus for an industrial processing station,
in particular a lifting platform for conveying a body-in-white in motor vehicle series production,
wherein the lifting apparatus is constructed to convey a workpiece on an upper frame (8) which can be moved in a purely vertical direction,
wherein the lifting apparatus has an isosceles slider crank mechanism which is actuated with a motorized drive element (13+6, 7, 9, 12) as a first vertical guide and a movable bearing swing arm (11) with the guide (10) thereof as a second vertical guide which is activated by the same drive element (13+7, 12),
**characterized in that**
the isosceles slider crank mechanism which comprises a fixed bearing swing arm (6) with the swing arm bearing (4) thereof, a link (3) with the link guide (5) thereof, a link center articulation (2) and a fixed bearing articulation (1) which is connected to the upper frame (8) is constructed in such a manner that it is moved by means of the actuation of the pulling rod (9) which engages on the fixed bearing swing arm (6) .

2. Lifting apparatus according to Patent Claim 1,
**characterized in that**
the electromotive drive element (13+7, 12) has a cam drive disk for force transmission to the vertical guide (10, 11).

3. Lifting apparatus according to Patent Claims 1 and 2,
**characterized in that**
at least one mass compensation system (14) is provided.

## Revendications

1. Dispositif de levage pour un poste de traitement industriel,
notamment, table de levage pour le transport d'une coque dans la fabrication en série de véhicules automobiles,
dans lequel le dispositif de levage est constitué pour transporter une pièce sur un châssis (8) supérieur déplacé dans une direction purement verticale,
dans lequel le dispositif de levage a, comme premier guidage vertical, une bielle manivelle droite isocèle actionnée par un élément (13+6, 7, 9, 12) d'entraînement à moteur et une bielle (11) oscillante à palier libre avec son guidage (10), comme deuxième guidage vertical, actionné par le même élément (13+7, 12) d'actionnement,
**caractérisé**
**en ce que** la bielle manivelle droite isocèle, constituée d'une bielle (6) oscillante à palier fixe, avec son palier (4) oscillant, d'une bielle (13) avec son guidage (5) de bielle, d'une articulation médiane de bielle et d'une articulation (1) de palier fixe, reliée au châssis (8) supérieur, est constituée de manière à être déplacée par l'actionnement des tirants (9) attaquant la bielle (6) oscillante à palier fixe.

2. Dispositif de levage suivant la revendication 1,
**caractérisé**
**en ce que** l'élément (13+7, 12) d'entraînement électromoteur a un disque d'entraînement à excentrique pour la transmission de force au guidage (10, 11) vertical.

3. Dispositif de levage suivant la revendication 1 et 2,
**caractérisé**
**en ce qu'**il est prévu au moins un système (14) d'équilibrage des masses.
